# EUROPÄISCHE PATENTSCHRIFT

(11) **EP 2 447 442 B1**
(45) Veröffentlichungstag und Bekanntmachung des Hinweises auf die Patenterteilung: **06.06.2018**
(21) Anmeldenummer: 11008496.9
(22) Anmeldetag: 22.10.2011
(51) Int. Cl.: E04F 15/06, E04F 15/02, E04F 17/00, E04H 3/24

(54) **Bodenbelagselement**
Floor covering element
Elément de revêtement de sol

(30) Priorität: 30.10.2010 DE 202010014973 U
(43) Veröffentlichungstag der Anmeldung: 02.05.2012
(73) Patentinhaber: Herbstreith & Fox KG Pektin-Fabriken, 75305 Neuenbürg (DE)
(72) Erfinder: Bernhardt, Andreas, 14542 Werder/Havel (DE)
(74) Vertreter: Wacker, Jost Oliver

(56) Entgegenhaltungen:
- EP-A2- 1 489 244
- DE-U1-202009 010 381
- US-A1- 2005 210 774
- US-B1- 6 397 539

## Beschreibung

Die Erfindung betrifft ein Bodenbelagselement nach dem Oberbegriff des Anspruchs 1. Dieses weist ein Bodenblech auf, das an einer Oberseite eine Auftrittsfläche bildet. Das Bodenblech kann somit zur Herstellung einer begehbaren Bodenfläche aus den Bodenblechen mehrerer baugleicher Bodenbelagselemente dienen. Insbesondere kann das Bodenbelagselement zur Herstellung einer Bodenfläche an einer Stahlbühne verwendet werden. Dabei ist das Bodenblech mit einer Sammelrinne verbunden, die unterhalb der Auftrittsfläche angeordnet ist und benachbart zu dieser eine Einlauföffnung bildet. Hierdurch kann die Flüssigkeit, die an der Oberfläche eines eingebauten Bodenbelagselementes anfällt, über die Einlauföffnung in die Sammelrinne fließen. Von dieser kann die Flüssigkeit dann einer Abflussleitung zugeführt werden, um ein gezieltes Abführen zu gewährleisten. Da die Sammelrinne einstückig mit dem Bodenblech ausgeführt ist, wird beim Herstellen der Bodenfläche aus den Bodenblechen mehrerer baugleicher Bodenbelagselemente auch gleichzeitig ein Auffangsystem für an der Bodenfläche anfallende Flüssigkeit bereit gestellt, das sich im Wesentlichen aus den Sammelrinnen der Bodenbelagselemente zusammen setzt. Sie Sammelrinnen können dabei zusammen mit den Bodenblechen vorgefertigt werden, was eine zeit- und kostengünstige Herstellung des Auffangsystems ermöglicht. Dabei sind das Bodenblech und die Sammelrinne durch ein einziges mehrfach abgekantetes Blech gebildet. Auf diese Weise können die Bodenbelagselemente besonders kostengünstig hergestellt werden.

Zur Herstellung einer begehbaren Bodenfläche an Stahlbühnen oder ähnlichen insbesondere industriell genutzten Konstruktionen, beispielsweise aus Stahl, Beton oder Kombinationen daraus, werden heutzutage überwiegend Gitterroste, Riffelbleche oder Blechprofilroste verwendet.

Diese Beläge sind auch für Nassbereiche beziehungsweise für Bereiche geeignet, in denen, beispielsweise zu Reinigungszwecken, wiederkehrend größere Mengen an Flüssigkeit anfallen. Die den Bodenbelag bildende Oberseite dieser bekannten Bodenbelagselemente ist dabei so ausgeführt, dass sie auch im nassen Zustand ausreichend rutschhemmend wirkt.

Nachteilig an den bekannten Bodenbelagselementen ist, dass der durch sie gebildete Bodenbelag keine gezielte Abführung der anfallenden Flüssigkeit ermöglicht. Vielmehr läuft diese über eine Vielzahl von Ritzen und Öffnungen des Bodenbelages ab und muss daher häufig mittels einer tiefer liegenden Sammelvorrichtung, wie beispielsweise einer Auffangwanne gesammelt werden, aus der die Flüssigkeit dann gezielt abgeleitet werden kann.

Alternativ hierzu können, im Falle der Verwendung von geschlossenen Blechen, diese dicht miteinander verschweißt und am Rand der so hergestellten Bodenfläche mit einer Aufkantung versehen werden. Auf diese Weise bilden die Bodenbelagselemente selbst eine Art Auffangwanne, aus der der geordnete Abfluss über eine oder mehrere Ablauföffnungen erfolgen kann.

In jedem Fall muss die Auffangwanne bei derartigen Bodenbelegen individuell an die jeweilige Unterkonstruktion angepasst und in der Regel in situ angefertigt werden, wodurch der Zeit- und Kostenaufwand für die Herstellung des Bodenbelags relativ hoch ist.

US 6,397,539 B1 zeigt ein Bodenbelagselement zur Herstellung eines waschbaren Bodens aus einer Vielzahl gleichartiger Elemente. Hierzu weist das Bodenbelagselement an einer Seite eine Rinne und an einer gegenüberliegenden Seite ein Eingriffselement auf, das zum Eingriff in die Rinne eines benachbarten Elementes vorgesehen ist. Die Rinne und das Eingriffselement sind dabei einstückig mit einem blechförmigen Hauptelement durch Abkantungen ausgebildet.

US 2005/0210774 A1 beschreibt ein Bodenblech zur Herstellung eines wasserdichten Bodenbelags aus einer Vielzahl gleichartiger Bleche. Zur Verbindung der Bleche ist jeweils eine U-förmige Rinne vorgesehen, in die zwei gewölbte Eingriffselemente eines benachbarten Bleches eingespannt werden können. Das Bodenblech weist dabei an seiner Oberseite eine Rillenstruktur zur Verminderung der Rutschgefahr auf. EP 1 489 244 A2 zeigt ein zusammensteckbares Gitterrost, das an seinen Enden durch Wangenbleche abgeschlossen wird, die Montagemittel zur Verbindung mit einem benachbarten Gitterrost aufweisen Aus US 7,520,092 ist ein Bodenbelagselement bekannt, das unter einer Auftrittsfläche mehrere parallel verlaufende Sammelrinnen aufweist. An der Auftrittsfläche anfallendes Wasser kann dabei über Drainageöffnungen in die Sammelrinnen abfließen. Der relativ komplexe Querschnitt des Bodenbelagselementes wird dabei durch Extrusion eines Kunstharzes hergestellt. Die Aufgabe der Erfindung ist es, bei gattungsgemäßen Bodenbelagselementen eine einfache Herstellung der Einlauföffnung mit einer bevorzugten lichten Maximalbreite zu ermöglichen. Diese Aufgabe wird durch ein Bodenbelagselement mit den Merkmalen des Anspruchs 1 gelöst. Dabei steht an einer von dem Bodenblech abgewandten Außenwand der Sammelrinne ein Anlegemittel in Richtung des Bodenbleches ab, das die Einlauföffnung begrenzt. An diesem Anlegemittel ist das Eingriffsmittel eines weiteren in Querrichtung benachbarten Bodenbelagselementes anlegbar. Hierdurch kann bereits bei der Herstellung der einzelnen Bodenbelagselemente eine bevorzugte lichte Maximalbreite der Einlauföffnung im fertig montierten Zustand vorbestimmt werden. Hierdurch können die Bodenbelagselemente bei der Herstellung der Bodenfläche besonders einfach relativ zueinander festgelegt werden.

Zudem ist es günstig, wenn die Oberseite des Bodenblechs an der Auftrittsfläche eine Noppung aufweist. Hierdurch kann eine ausreichende Rutschhemmung der herzustellenden Bodenfläche gewährleistet werden.

Vorteilhafterweise ist an wenigstens einem Ende der Sammelrinne hinsichtlich derer Längserstreckung ein Wangenblech vorgesehen, das beispielsweise an die Sammelrinne angeschweißt ist und dabei deren freien Querschnitt endseitig verschließt. Hierdurch kann die Sammelrinne durch beidseitig fest angebrachte Wangenbleche oder durch ein an einem Ende fest angebrachtes und ein am anderen Ende anliegendes Wangenblech eines benachbarten Bodenbelagselementes in Längsrichtung derart geschlossen werden, dass sie einen Auffangbereich für eine von der Bodenfläche abfließende Flüssigkeit bildet.

Ferner ist es günstig, wenn sich das Wangenblech zusätzlich entlang eines stirnseitigen Randes des Bodenblechs an dessen Unterseite erstreckt und mit diesem verbunden ist, wobei das Wangenblech Montagemittel zur Festlegung eines in Längsrichtung benachbarten Bodenbelagselementes aufweist. Hierdurch kann das Wangenblech neben seiner abschließenden Funktion hinsichtlich der Sammelrinne gleichzeitig zur leichten Verbindung zweier in Längsrichtung benachbarter Bodenbelagselemente, beispielsweise mittels Schraubverbindung, dienen.

Zudem ist es günstig, wenn oberhalb der Wangenbleche jeweils ein Überlappungsabschnitt von einer Stirnseite des Bodenbelagselementes absteht, mittels dem ein Überlappungsbereich mit einem passenden Überlappungsabschnitt eines benachbarten Bodenbelagselementes ausgebildet werden kann. Der Überlappungsabschnitt kann dabei sowohl durch einen entsprechend geformten Abschnitt des Bodenbleches oder alternativ durch einen Abschnitt des Wangenbleches oder durch einen separat angeschweißten Abschnitt gebildet sein. In jedem Fall kann durch die Ausbildung des Überlappungsbereiches ein zwischen den benachbarten Bodenbelagselementen ausgebildeter Stoß gegen Wassereintritt von oben abgeschirmt werden.

In einer weiteren vorteilhaften Ausführungsform ist an einem von der Sammelrinne abgewandten Ende des Wangenblechs ein quer stehendes Anschlagselement für die Anlage an der Außenwand einer Sammelrinne eines in Querrichtung benachbarten Bodenbelagselementes vorgesehen. Hierdurch kann das Wangenblech neben seiner abschließenden Funktion hinsichtlich der Sammelrinne zusätzlich zur leichten Verbindung zweier in Querrichtung benachbarter Bodenbelagselemente, beispielsweise mittels Schraubverbindung, dienen.

Ferner ist es günstig, wenn an einem Rinnenboden der Sammelrinne eine Ablauföffnung eingelassen ist, was eine gezielte Abführung von in der Sammelrinne gesammelter Flüssigkeit ermöglicht.

Zudem ist es vorteilhaft, wenn die Ablauföffnung mit einem Leitungsanschluss verbunden ist, wie beispielsweise einem Anschlussstutzen. Hierdurch ist eine einfache Anbindung der Bodenbelagselemente an eine Abflussleitung, beispielsweise in Form eines Rohres oder Schlauches möglich.

In den Figuren ist eine beispielhafte Ausführungsform der Erfindung dargestellt. Es zeigen:
- Figur 1: eine explodierte perspektivische Ansicht eines erfindungsgemäßen Bodenbelagselementes,
- Figur 2: eine Seitenansicht mehrerer entlang einer Querrichtung aneinander gehaltener Bodenbelageselemente gemäß Fig. 1,
- Figur 3: eine Draufsicht auf einen Verbindungsbereich zweier Bodenbelagselemente gemäß Fig. 1, die entlang einer Längsrichtung hintereinander angeordnet sind und
- Figur 4: eine Ansicht des Verbindungsbereiches in Richtung IV aus Fig.3 nach dessen Verbindung.

Fig. 1 zeigt ein erfindungsgemäßes Bodenbelagselement 2 in explodierter Darstellung mit einem Bodenblech 4, dessen Oberseite eine Auftrittsfläche 6 bildet. Das Bodenbelagselement 2 ist dabei durch ein mehrfach abgekantetes Blech 8 gebildet, das neben dem Bodenblech 4 eine Sammelrinne 10 bildet. Die Sammelrinne 10 weist hierbei eine sich an die Auftrittsfläche 6 anschließende schlitzförmige Einlauföffnung 12 auf.

An einer von der Sammelrinne 10 abgewandten Seite 14 des Bodenblechs 4 weist das Bodenbelagselement 2 einen abgekanteten Randbereich auf. Der Randbereich erstreckt sich dabei im Wesentlichen senkrecht von einer Unterseite 16 des Bodenbleches 4 weg und bildet ein Eingriffsmittel 18, das mit der Einlauföffnung 12 eines benachbarten baugleichen Bodenbelagselementes 2 in Eingriff gebracht werden kann, wie in Fig. 2 dargestellt.

Wie aus Fig. 1 ferner zu entnehmen ist, ist an einer vom Bodenblech 4 abgewandten Außenwand 20 der Sammelrinne 10 ein weiterer abgekanteter Randbereich vorgesehen, der von der Außenwand 20 weg im Wesentlichen senkrecht in Richtung des Bodenbleches 4 ragt und dadurch die Einlauföffnung 12 zu einer Seite begrenzt. Der weitere abgekantete Randbereich bildet dadurch ein Anlegemittel 22, an dem das Eingriffsmittel 18 eines benachbarten baugleichen Bodenbelagselementes 2 anlegbar ist, wie in Fig. 2 dargestellt.

Wie aus Fig. 1 ferner zu entnehmen ist, steht an zwei voneinander abgewandten Stirnseiten 24, 26 des Bodenbelagselementes 2 ein schmaler Überlappungsabschnitt 25 beziehungsweise ein breiter Überlappungsabschnitt 27 ab. Zudem ist an den Stirnseiten 24, 26 jeweils ein Wangenblech 28 vorgesehen, das durch Verschweißen mit dem Bodenblech 4 und der Sammelrinne 10 verbunden wird. Das Wangenblech 28 erstreckt sich dabei an einem jeweiligen Ende 30 der Sammelrinne 10 über deren wenigstens nahezu vollständigen Querschnitt, um das betreffende Ende 30 stirnseitig zu verschließen. Ferner erstreckt sich das Wangenblech 28 entlang eines jeweiligen stirnseitigen Randes 32 des Bodenbleches 4, wobei es an einem dem Eingriffsmittel 18 zugewandten Ende 34 einen abgewinkelten Abschnitt aufweist, der sich an der Unterseite 16 des Bodenbleches 4 quer zum übrigen Wangenblech 28 erstreckt. Dieser abgewinkelte Abschnitt bildet ein Anschlagselement 36, das in einem Abstand a zum Eingriffsmittel 18 festgelegt wird, wie aus Fig. 2 zu entnehmen ist.

Der Abstand a ist dabei so bemessen, dass er geringfügig größer ist als eine Breite b des Anlegemittels 22. Hierdurch ist es möglich, das Bodenbelagselement 2 bezüglich einer Querrichtung Q zur Längserstreckung der Sammelrinne 10 durch Herstellung eines Formschlusses an dem Anlegeelement 22 eines baugleichen benachbarten Bodenbelagselementes 2 exakt zu positionieren.

Durch eine derartige Aneinanderreihung mehrerer Bodenbelagselemente 2 kann somit eine beliebig große begehbare Bodenfläche 38 hergestellt werden. Um dabei eine ausreichende Rutschfestigkeit zu gewährleisten, können die Auftrittsflächen 6 der Bodenbleche 4 mit einer Noppung N versehen sein, wie in Fig. 1 dargestellt.

Zur Aneinanderreihung mehrerer Bodenbelagselemente 2 in Längsrichtung L der Sammelrinne 10 sind an den Wangenblechen Montagemittel 40 in Form von Aufnahmebohrungen vorgesehen. Wie in Fig. 3 dargestellt, können diese Montagemittel 40 zur Herstellung einer Schraubverbindung beispielsweise mittels handelsüblicher Schrauben/Bolzen 42 und Muttern 44 dienen.

Nach dem Herstellen der Schraubverbinden an den Montagemitteln 40 bildet hierbei der betreffende schmale Überlappungsabschnitt 25 des einen Bodenbelagselementes 2 mit dem betreffenden breiten Überlappungsabschnitt 27 des jeweils benachbarten Bodenbelagselementes 2 einen Überlappungsbereich 45 aus, wie in Fig. 4 dargestellt. Hierbei erstreckt sich der breite Überlappungsabschnitt 27 über seine gesamte Länge über den schmalen Überlappungsabschnitt 25, so dass der beim Verbinden der beiden Bodenbelagselemente 2 entstehende Stoßbereich gegen Wassereintritt abgeschirmt ist.

Wie insbesondere aus Fig. 2 zu entnehmen ist, weisen die Bodenbelagselemente 2 zudem an einem Rinnenboden 46 der Sammelrinne 10 jeweils eine Ablauföffnung 48 eines in die Sammelrinne 10 mündenden Leitungsanschlusses 50 auf. An diesem Leitungsanschluss 50 kann jeweils eine Entwässerungsleitung 52 angeschlossen werden, über die Flüssigkeit, die von den Auftrittsflächen 6 über die Einlauföffnungen 12 in die Sammelrinnen 10 gelangt, gezielt abgeleitet werden kann.

## Patentansprüche

1. Bodenbelagselement (2),
das an einer Oberseite eines Bodenblechs (4) eine Auftrittsfläche (6) für die Herstellung einer begehbaren Bodenfläche (38) aus einer Mehrzahl baugleicher Bodenbelagselemente (2), insbesondere an einer Stahlbühne, bildet,
wobei das Bodenblech (4) mit einer Sammelrinne (10) verbunden ist, die unterhalb der Auftrittsfläche (6) angeordnet ist und benachbart zu dieser eine Einlauföffnung (12) bildet, und das Bodenblech (4) und die
Sammelrinne (10) durch ein abgekantetes Blech (8) gebildet sind, wobei an einer von der Sammelrinne (10) abgewandten Seite (14) des Bodenblechs (4) ein Eingriffsmittel (18) vorgesehen ist, das für die Herstellung eines Eingriffs an einer Sammelrinne (10) eines benachbarten Bodenbelagselementes (2) an einer Unterseite (16) des Bodenblechs (4) absteht,
**dadurch gekennzeichnet, dass** an einer von dem Bodenblech (4) abgewandten Außenwand (20) der Sammelrinne (10) ein Anlegemittel (22) in Richtung des Bodenbleches (4) absteht, das die Einlauföffnung (12) begrenzt und an dem das Eingriffsmittel (18) eines weiteren benachbarten Bodenbelagselementes (2) anlegbar ist.

2. Bodenbelagselement nach Anspruch 1, **dadurch gekennzeichnet, dass** die Auftrittsfläche (6) des Bodenblechs (4) eine Noppung (N) aufweist.

3. Bodenbelagselement nach einem der Ansprüche 1 bis 2, **dadurch gekennzeichnet dass** an wenigstens einem Ende (30) der Sammelrinne (10) ein Wangenblech (28) vorgesehen ist, das die Sammelrinne (10) in Längsrichtung (L) wenigstens teilweise schließt.

4. Bodenbelagselement nach Anspruch 3, **dadurch gekennzeichnet, dass** sich das Wangenblech (28) zusätzlich an der Unterseite (16) des Bodenblechs (4) entlang erstreckt und mit diesem verbunden ist, wobei das Wangenblech (4) Montagemittel (40) zur Festlegung eines in Längsrichtung (L) benachbarten Bodenbelagselementes (2) aufweist.

5. Bodenbelagselement nach Anspruch 4, **dadurch gekennzeichnet, dass** oberhalb der Wangenbleche (28) jeweils ein Überlappungsabschnitt (25; 27) von einer Stirnseite (24; 26) des Bodenbelagselementes (2) absteht, mittels dem ein Überlappungsbereich (45) mit einem passenden Überlappungsabschnitt (27; 25) eines benachbarten Bodenbelagselementes (2) ausbildbar ist.

6. Bodenbelagselement nach Anspruch 4 oder 5, **dadurch gekennzeichnet, dass** an einem von der Sammelrinne (10) abgewandten Ende (34) des Wangenblechs (28) ein Anschlagselement (36) für die Anlage an der Außenwand (20) einer Sammelrinne (10) eines in einer Querrichtung (Q) benachbarten Bodenbelagselementes (2) vorgesehen ist.

7. Bodenbelagselement nach einem der Ansprüche 1 bis 6, **dadurch gekennzeichnet, dass** an einem Rinnenboden (46) der Sammelrinne (10) eine Ablauföffnung (48) eingelassen ist.

8. Bodenbelagselement nach Anspruch 7, **dadurch gekennzeichnet, dass** die Ablauföffnung (48) mit einem Leitungsanschluss (50) verbunden ist.

## Claims

1. Floor covering element (2), which forms on an upper side of a flooring sheet (4) a tread surface (6) for producing a walkable floor surface (38), from a plurality of floor covering elements (2) of the same structure, in particular on a steel stage, wherein the flooring sheet (4) is connected to a collecting gully (10), arranged beneath the tread surface (6), and forms adjacent to this an inlet opening (12), and the flooring sheet (4) and the collecting gully (10) are formed by an inclined sheet (8),
wherein, on the side (14) of the flooring sheet (4) facing away from the collecting gully (10), access means (18) are provided, which in order to provide access to a collecting gully (10) of an adjacent floor covering element (2) project on an underside (16) of the floor sheeting (4),
**characterised in that** on an outer wall (20) of the collecting gully (10), facing away from the flooring sheet (4), a contact means (22) projects in the direction of the floor sheeting (4), which delimits the inlet opening (12) and with which the access means (18) of a further adjacent floor covering element (2) can be brought into contact.

2. Floor covering element according to claim 1, **characterised in that** the tread surface (6) of the flooring sheet (4) exhibits a nap surface (N).

3. Floor covering element according to any one of claims 1 to 2, **characterised in that** at at least one end (30) of the collecting gully (10) a cheek sheet (28) is provided, which at least partially closes the collecting gully (10) in the longitudinal direction (L).

4. Floor covering element according to claim 3, **characterised in that** the cheek sheet (28) additionally extends along on the underside (16) of the flooring sheet (4) and is connected to this, wherein the cheek sheet (28) comprises mounting means (40) for securing an adjacent floor covering element (2) in the longitudinal direction (L).

5. Floor covering element according to claim 4, **characterised in that** in each case an overlapping section (25; 27) projects above the cheek sheet (28), from a face side (24; 26) of the floor covering element (2), by means of which an overlapping region (45) can be formed with a matching overlapping section (27; 25) of an adjacent floor covering element (2).

6. Floor covering element according to claim 4 or 5, **characterised in that** at one end (34) of the cheek sheet (28), facing away from the collecting gully (10), a stop element (36) is provided for the contact on the outer wall (20) of a collecting gully (10) of a floor covering element (2) which is adjacent in a transverse direction (Q).

7. Floor covering element according to any one of claims 1 to 6, **characterised in that** a drain opening (48) is let into a gully base (46) of the collecting gully (10).

8. Floor covering element according to claim 7, **characterised in that** the drain opening (48) is connected to a line connection (50).

## Revendications

1. Elément de revêtement de plancher (2)
qui forme, en particulier sur une plateforme en acier, une surface de marche (6) sur un côté supérieur d'une tôle de plancher (4), pour réaliser une surface de plancher praticable (38) à partir d'une pluralité d'éléments de revêtement de plancher (2) similaires,
la tôle de plancher (4) étant reliée à une goulotte collectrice (10), qui est disposée au-dessous de la surface de marche (6) et forme de manière adjacente à celle-ci une ouverture d'entrée (12), et la tôle de plancher (4) et la goulotte collectrice (10) sont obtenues par une plaque pliée (8),
dans lequel, il est prévu, sur un côté (14) de la tôle de plancher (4) opposé à la goulotte collectrice (10), un moyen d'engagement (18), qui fait saillie sur un côté inférieur (16) de la tôle de plancher (4) pour réaliser un engagement avec une goulotte collectrice (10) d'un élément de revêtement de plancher (2) adjacent,
**caractérisé en ce qu'un** moyen d'appui (22) fait saillie en direction de la tôle de plancher (4) sur une paroi extérieure (20) de la goulotte collectrice (10) opposée à la tôle de plancher (4), moyen d'appui qui limite l'ouverture d'entrée (12) et sur lequel peut s'appuyer le moyen d'engagement (18) d'un autre élément de revêtement de plancher (2) adjacent.

2. Elément de revêtement de plancher selon la revendication 1, **caractérisé en ce que** la surface de marche (6) de la tôle de plancher (4) présente un gaufrage (N).

3. Elément de revêtement de plancher selon la revendication 1 ou 2, **caractérisé en ce qu'**il est prévu à au moins une extrémité (30) de la goulotte collectrice (10) une tôle latérale (28) fermant au moins partiellement la goulotte collectrice (10) dans la direction longitudinale (L).

4. Elément de revêtement de plancher selon la revendication 3, **caractérisé en ce que** la tôle latérale (28) s'étend en outre le long du côté inférieur (16) de la tôle de plancher (4), et est reliée à celle-ci, la tôle latérale (28) présentant des moyens de montage (40) pour fixer un élément de revêtement de plancher (2) adjacent dans la direction longitudinale (L).

5. Elément de revêtement de plancher selon la revendication 4, **caractérisé en ce que,** au-dessus de chacune des tôles latérales (28), une section de chevauchement (25 ; 27) faisant saillie d'un côté d'extrémité (24 ; 26) de l'élément de revêtement de plancher (2), permet de réaliser une zone de chevauchement (45) avec une section de chevauchement appropriée (27; 25) d'un élément de revêtement de plancher (2) adjacent.

6. Elément de revêtement de plancher selon la revendication 4 ou 5, **caractérisé en ce qu'il** est prévu à une extrémité (34) de la tôle latérale (28) opposée à la goulotte collectrice (10) un élément de butée (36) pour l'appui sur la paroi extérieure (20) d'une goulotte collectrice (10) d'un élément de revêtement de plancher (2) adjacent dans une direction transversale (Q).

7. Elément de revêtement de plancher selon l'une des revendications 1 à 6, **caractérisé en ce qu'il** est prévu une ouverture d'évacuation (48) sur un fond de goulotte (46) de la goulotte collectrice (10).

8. Elément de revêtement de plancher selon la revendication 7, **caractérisé en ce que** l'ouverture d'évacuation (48) est reliée à un raccord de conduit (50).
